# EUROPÄISCHE PATENTSCHRIFT

(11) **EP 1 527 276 B1**
(45) Veröffentlichungstag und Bekanntmachung des Hinweises auf die Patenterteilung: **20.12.2006**
(21) Anmeldenummer: 03787585.3
(22) Anmeldetag: 29.04.2003
(51) Int. Cl.: F02M 61/18

(54) **KRAFTSTOFFEINSPRITZVENTIL FÜR BRENNKRAFTMASCHINEN**
FUEL-INJECTION VALVE FOR INTERNAL COMBUSTION ENGINES
SOUPAPE D'INJECTION DE CARBURANT POUR MOTEURS A COMBUSTION

(30) Priorität: 16.07.2002 DE 10232050
(43) Veröffentlichungstag der Anmeldung: 04.05.2005
(73) Patentinhaber: ROBERT BOSCH GMBH, 70442 Stuttgart (DE)
(72) Erfinder: TESCHNER, Werner, 70619 Stuttgart (DE); WESTPHAL, Claus, 71723 Grossbottwar (DE); CHRIST, Wilhelm, 71634 Ludwigsburg (DE); BOTHE, Ulrich, 70469 Stuttgart (DE); REDLICH, Alexander, 70771 Leinfelden-Echterdingen (DE)
(86) Internationale Anmeldenummer: PCT/DE2003/001370
(87) Internationale Veröffentlichungsnummer: WO 2004/016943

(56) Entgegenhaltungen:
- WO-A-98/14710
- WO-A-99/49209
- WO-A-02/090760
- DE-A- 19 931 891

## Beschreibung

### Stand der Technik

Die Erfindung geht von einem Kraftstoffeinspritzventil für Brennkraftmaschinen aus, wie es aus dem Stand der Technik bekannt ist, beispielsweise aus der Offenlegungsschrift DE 196 18 650 A1. In einem Ventilkörper ist eine Bohrung ausgebildet, in der eine kolbenförmige Ventilnadel längsverschiebbar angeordnet ist, die an ihrem brennraumseitigen Ende eine Ventildichtfläche aufweist. Am brennraumseitigen Ende wird die Bohrung vom einem Ventilsitz begrenzt, mit dem die Ventildichtfläche der Ventilnadel zusammenwirkt und so durch ihre Längsbewegung die Öffnung wenigstens einer Einspritzöffnung steuert, die am brennraumseitigen Ende des Ventilkörpers ausgebildet ist.

Der Ventilsitz und die Ventildichtfläche sind zumindest im wesentlichen konisch ausgebildet. Durch die kurzen Öffnungszeiten des Kraftstoffeinspritzventils muss die Ventilnadel mit sehr großen Kräften bewegt werden, um entsprechend kleine Schaltzeiten zu erreichen. Dadurch erreicht die Ventilnadel hohe Geschwindigkeiten, mit der sie bei der Schließbewegung mit der Ventildichtfläche auf den Ventilsitz aufschlägt. Insbesondere bei sogenannten Common-Rail-Einspritzsystemen, wie sie beispielsweise aus der DE 198 27 267 A1 bekannt sind, ergeben sich deshalb hohe Anforderungen an den Ventilsitz und die Ventilnadel, um eine hohe Lebensdauer des Kraftstoffeinspritzventils und eine möglichst über die gesamte Lebensdauer gleichbleibende Einspritzcharakteristik zu erreichen.

Die Bewegung der Ventilnadel in der Bohrung geschieht beispielsweise dadurch, dass auf die Ventilnadel in Richtung des Ventilsitzes eine Schließkraft wirkt. Die der Schließkraft entgegengerichtete Öffnungskraft auf die Ventilnadel ergibt sich durch Beaufschlagung der Ventilnadel mit Kraftstoff unter Druck, wobei auch ein Teil der Ventildichtfläche hierbei eine hydraulisch wirksame Kraft erfährt. Bei den bisher bekannten Kraftstoffeinspritzventilen kommt es im Betrieb zu einem Sitzverschleiß, das heißt, dass sich die Ventildichtfläche und der Ventilsitz mit der Zeit aneinander angleichen und sich die hydraulisch wirksame Teilfläche der Ventildichtfläche verändert. Dadurch ist die Einspritzung nicht mehr optimal und es kann zu erhöhten Abgasemissionen kommen.

Im Hochdruckbereich von Common-Rail-Kraftstoffeinspritzventilen, wozu auch der Bereich des Ventilsitzes zählt, kommt es als Folge der Einspritzvorgänge in der Regel zu Druckschwingungen. Zwischen zwei Einspritzungen treten dadurch oszillierende Kräfte auf den Ventilsitz und die Ventildichtfläche auf, die der hohen konstanten Grundlast durch den ständig anliegenden Hochdruck überlagert ist. Dadurch tritt zwischen Ventildichtfläche und Ventilsitz Verschleiß auf, der die Lebensdauer des Kraftstoffeinspritzventils beeinträchtigt.

### Vorteile der Erfindung

Das erfindungsgemäße Kraftstoffeinspritzventil mit den kennzeichnenden Merkmalen des Patentanspruchs 1 weist demgegenüber den Vorteil auf, dass das Kraftstoffeinspritzventil ein besseres Driftverhalten der Einspritzmenge und eine längere Lebensdauer aufweist. Die Ventildichtfläche der Ventilnadel und/oder des Ventilsitzes weisen Mikrovertiefungen im Kontaktbereich auf, die zu einer verbesserten Schmierung zwischen Ventilsitz und Ventilnadel im hochbelasteten Bereich führen. Durch eine gezielte Anpassung der Mikrovertiefungen, die in ihrer Gesamtheit eine Mikrostrukturierung bilden, an die tribologisch relevante Beanspruchung wird der Verschleiß am Ventilsitz reduziert und damit die Lebensdauer des Einspritzsystems erhöht.

In einer vorteilhaften Ausgestaltung des Gegenstandes der Erfindung sind die Mikrovertiefungen als einzelne, voneinander getrennte Näpfchen ausgebildet. Bei einem Durchmesser der einzelnen Näpfchen von beispielsweise 5 µm, die mit einem Abstand von ebenfalls 5 µm in einem Rechteckraster angeordnet sind, lassen sich bis zu 10.000 Schmierdepots pro mm² ausbilden. Bei einem größeren Durchmesser der Näpfchen sind entsprechend weniger pro Flächeneinheit vorhanden. Die Anordnung der Näpfchen kann auch in der Weise optimiert werden, dass der Abstand der Näpfchen voneinander in Umfangsrichtung der Ventildichtfläche bzw. des Ventilsitzes vom Abstand in Längsrichtung verschieden ist.

In einer weiteren vorteilhaften Ausgestaltung sind die Mikrovertiefungen als Nuten oder Nutsegmente ausgebildet, die entweder voneinander getrennt sind oder sich teilweise überlappen oder kreuzen. Es kann hierbei vorteilhaft sein, wenn die Nuten über den gesamten Umfang der Ventildichtfläche der Ventilnadel und/oder des Ventilsitzes verlaufen, was sich einfach herstellen lässt.

Aufgrund der geringen Tiefe der Mikrovertierfungen können diese mit verschiedenen Verfahren an der Dichtfläche des Ventilglieds ausgebildet werden. Beispielsweise sind hierfür Laserbearbeitung, Hartdrehen, Funkenerosion oder lithographische Verfahren geeignet. Mit diesen Verfahren lässt sich eine große Zahl von Schmierdepots kostengünstig und in kurzer Zeit herstellen.

Weitere Vorteile und vorteilhafte Ausgestaltungen des Gegenstandes der Erfindung sind der Beschreibung und der Zeichnung entnehmbar.

### Zeichnung

In der Zeichnung ist ein Ausführungsbeispiel des erfindungsgemäßen Kraftstoffeinspritzventils dargestellt. Es zeigt die
- Figur 1: ein Kraftstoffeinspritzventil im wesentlichen Bereich im Längsschnitt,
- Figur 2: eine Vergrößerung des mit II bezeichneten Ausschnitts der Figur 1,
- Figur 3a, Figur 3b Figur 3c: und
eine Vergrößerung von Figur 2 im mit III bezeichneten Ausschnitt verschiedener Ausführungsbeispiele und
- Figur 4: dieselbe Ansicht wie Figur 2 mit Nuten als Mikrovertiefungen.

### Beschreibung des Ausführungsbeispiels

In Figur 1 ist ein Ausführungsbeispiel des erfindungsgemäßen Kraftstoffeinspritzventils in seinem wesentlichen Ausschnitt im Längsschnitt dargestellt. In einem Ventilkörper 1 ist eine Bohrung 3 ausgebildet, in der eine kolbenförmige Ventilnadel 5 längsverschiebbar angeordnet ist. Der Ventilkörper 1 ist hierbei in einer in der Zeichnung nicht dargestellten Brennkraftmaschine angeordnet, so dass er mit seinem brennraumseitigen Ende in den Brennraum der Brennkraftmaschine ragt beziehungsweise einen Teil der Wandung des Brennraums bildet. Die Ventilnadel 5 weist brennraumabgewandt einen Führungsabschnitt 15 auf, der in einem Führungsbereich 23 der Bohrung 3 dichtend geführt ist. Ausgehend vom Führungsabschnitt 15 verjüngt sich die Ventilnadel 5 dem Brennraum zu unter Bildung einer Druckschulter 13, die die Ventilnadel 5 auf ihrem gesamten Umfang umgibt. An ihrem brennraumseitigen Ende geht die Ventilnadel 5 in eine im wesentlichen konische Ventildichtfläche 7 über, die mit einem Ventilsitz 9 zusammenwirkt, der ebenfalls im wesentlichen konisch geformt ist und der die Bohrung 3 an ihrem brennraumseitigen Ende begrenzt. Im Ventilsitz 9 ist wenigstens eine Einspritzöffnung 11 ausgebildet, die den Ventilsitz 9 mit dem Brennraum der Brennkraftmaschine verbindet. Zwischen der Ventilnadel 5 und der Wand der Bohrung 3 ist ein Druckraum 19 ausgebildet, der auf Höhe der Druckschulter 13 radial erweitert ist, wobei ein im Ventilkörper 1 ausgebildeter Zulaufkanal 25 in diese radiale Erweiterung mündet. Über den Zulaufkanal 25 kann der Druckraum 19 mit Kraftstoff unter hohem Druck befüllt werden, der dann den Druckraum 19 durchfließt und so bis zum Ventilsitz 9 gelangt.

Durch eine in der Zeichnung nicht dargestellte Vorrichtung wird eine konstante oder zeitlich veränderliche Schließkraft auf das brennraumabgewandte Ende der Ventilnadel 5 ausgeübt, so dass die Ventilnadel 5 mit ihrer Ventildichtfläche 7 in Anlage an den Ventilsitz 9 gedrückt wird. Dieser Schließkraft wirkt die hydraulische Kraft entgegen, die durch den Kraftstoffdruck im Druckraum 19 auf die Druckschulter 13 und auf Teile der Ventildichtfläche 7 wirkt. Zur Steuerung der Längsbewegung der Ventilnadel 5 in der Bohrung 3 werden diese beiden Kräfte eingesetzt. Übersteigt die hydraulische Kraft auf die Ventilnadel 5 die Schließkraft, so hebt die Ventilnadel 5 mit ihrer Ventildichtfläche 7 vom Ventilsitz 9 ab, und Kraftstoff fließt aus dem Druckraum 19 durch die Einspritzöffnungen 11 in den Brennraum der Brennkraftmaschine. Wird die Schließkraft erhöht beziehungsweise die hydraulische Kraft vermindert, so überwiegt die Schließkraft auf die Ventilnadel 5, und die Ventilnadel 5 gelangt mit ihrer Ventildichtfläche 7 wieder in Anlage an den Ventilsitz 7, wodurch die Einspritzöffnungen 11 verschlossen werden.

In Figur 2 ist eine Vergrößerung des mit II bezeichneten Ausschnitts von Figur 1 gezeigt, also eine Vergrößerung des Ventilsitzbereichs des Kraftstoffeinspritzventils. Die Ventildichtfläche 7 unterteilt sich in zwei Konusflächen, von denen sich die erste Konusfläche 107 direkt an den zylindrischen Abschnitt der Ventilnadel 5 anschließt, während die zweite Konusfläche 207 an die erste Konusfläche 107 grenzt und die Spitze der Ventilnadel 5 bildet. Die erste Konusfläche 107 weist einen größeren Öffnungswinkel auf als die zweite Konusfläche 207, so dass am Übergang der beiden Konusflächen 107 und 207 eine Dichtkante 30 ausgebildet ist. Der Ventilsitz 9 weist einen Öffnungswinkel auf, der zwischen dem Öffnungswinkel der ersten Konusfläche 107 und dem der zweiten Konusfläche 207 liegt, so dass die Dichtkante 30 in Schließstellung der Ventilnadel 5 am Ventilsitz 9 zur Anlage kommt. Die Einspritzöffnungen 11, von denen in der Regel mehrere über den Umfang des Ventilkörpers 1 verteilt angeordnet sind, sind stromabwärts der Dichtkante 30 angeordnet, so dass sie durch die Ventilnadel 5 verschlossen werden können.

Die Schaltzeiten der Ventilnadel 5 sind sehr kurz: Da bei schnellaufenden Brennkraftmaschinen, wie sie in Personenkraftwagen verwendet werden, mehr als 2000 Einspritzungen pro Minute stattfinden können, dauert ein Einspritzvorgang nur etwa 1 ms. Deshalb wirken auf die Ventilnadel 5 große Kräfte und damit hohe Beschleunigungen, die die Ventilnadel 5 mit großer Geschwindigkeit auf dem Ventilsitz 9 aufschlagen lassen, wobei sich im Betrieb des Kraftstoffeinspritzventils die Dichtkante 30 etwas in den Ventilsitz 9 einschlagen wird, so dass es zu einer Anpassung zwischen Ventildichtfläche 7 und Ventilsitz 9 kommt. Die Ventildichtfläche 7 und der Ventilsitz 9 sind deshalb mechanisch äußerst stark belastet. Auf der einen Seite darf der Sitzbereich des Ventilkörpers 1 nicht zu hart sein, um einen Bruch in diesem Bereich auszuschließen. Auf der anderen Seite darf sich die Dichtkante 30 im Betrieb nicht zu sehr in den Ventilsitz 9 einschlagen, da sich dann auch die vom Kraftstoff im Druckraum 19 beaufschlagte Teilfläche der Ventildichtfläche 7 ändert und damit der Druck, bei dem die Ventilnadel 5 entgegen der Schließkraft in Öffnungsrichtung bewegt wird. Eine Änderung dieses Öffnungsdrucks bewirkt auch eine Änderung der gesamten Öffnungsdynamik, so dass eine präzise Einspritzung nicht mehr gewährleistet ist.

Bei Einspritzventilen, bei denen ständig Kraftstoffhochdruck im Druckraum und damit auch am Ventilsitz anliegt, ergibt sich durch Druckschwingungen eine weitere Belastung. Durch das Schließen der Ventilnadel wird der Kraftstoff im Druckraum, der zum Ventilsitz hin fließt, abrupt abgebremst, so dass sich die kinetische Energie in Kompressionsarbeit umwandelt und infolge dessen Druckschwingungen auftreten, was zu einer periodischen Belastung im Bereich von Ventilsitz und Ventildichtfläche führt. Auf diese Weise beanspruchte Kraftstoffeinspritzventile werden hauptsächlich in Common-Rail-Einspritzsystemen verwendet. Außerdem kann bei Kraftstoffeinspritzventilen, bei denen die Schließkraft auf die Ventilnadel durch den hydraulischen Druck in einem Steuerraum erzeugt wird, Druckschwingungen in diesem Steuerraum auftreten, was ebenfalls zu periodischen Kräften auf die Ventilnadel in ihrer Schließstellung führen kann.

Um den Verschleiß an der Grenzfläche zwischen der Ventildichtfläche 7 und dem Ventilsitz 9 zu vermindern und damit die Lebensdauer zu erhöhen ist es vorgesehen, am Ventilsitz 9 oder an der Ventildichtfläche 7 Mikrovertiefungen auszubilden. Figur 3a zeigt ein erstes Ausführungsbeispiel, bei dem ein vergrößerter Ausschnitt der Ventildichtfläche 7 dargestellt ist, der in Figur 2 mit III bezeichnet ist. Die Ventildichtfläche 7 ist mit Näpfchen 32 bedeckt, die einzeln ausgebildet und voneinander beabstandet sind. Die Näpfchen 32 sind kreisrunde Mikrovertiefungen, die in diesem Beispiel in einem Rechteckmuster angeordnet sind. Die Tiefe der Näpfchen beträgt 0,5 µm bis 50 µm, wobei eine Tiefe von 3 µm bis 20 µm besonders vorteilhaft ist. Die Näpfchen haben einen Durchmesser zwischen 5 µm und 100 µm, wobei sich eine Größe von 10 µm bis 50 µm als besonders vorteilhaft erwiesen hat. Der Abstand der Näpfchen 32 voneinander ist im Bereich von 5 µm bis 500 µm, kann aber in bestimmten Fällen auch außerhalb dieses Bereichs liegen.

Durch die Näpfchen 32 wird ein Kraftstoff-Schmierfilm auf der Ventildichtfläche 7 gehalten, so dass auch bei geschlossener Ventilnadel 5, also wenn diese auf dem Ventilsitz 9 aufliegt, eine ausreichende Schmierung zwischen diesen Bauteilen gewährleistet ist. Es wird so der Verschleiß zwischen der Ventildichtfläche 7 und dem Ventilsitz 9 vermindert, wenn es durch die verschiedenen Betriebszustände des Kraftstoffeinspritzventils zu Druckschwingungen im Druckraum 19 kommt und damit zu Verformungen des Ventilkörpers 1 im Bereich des Ventilsitzes 9. Der gleiche, verschleißmindernde Effekt wird erreicht, wenn solche Näpfchen 32 neben der Ventildichtfläche 7 auch im Ventilsitz 9 ausgebildet sind. Es kann auch vorgesehen sein, nur im Ventilsitz 9 Näpfchen 32 und damit eine Mikrostruktur auszubilden, jedoch wird es im allgemeinen leichter sein, eine Mikrostruktur auf der Ventildichtfläche 7 der Ventilnadel 5 auszubilden, da diese leichter zugänglich ist.

Figur 3b zeigt ein weiteres Ausführungsbeispiel für Mikrovertiefungen in der Ventildichtfläche 7, wobei der dargestellte Ausschnitt gleich dem der Figur 3a ist. Anstelle von Näpfchen sind hier Nutsegmente 35 ausgebildet, die in diesem Beispiel konzentrisch um ein Zentrum angeordnet sind. Die Nutsegmente 35 ergeben eine Vorzugsrichtung, so dass die Schmierwirkung dieser Mikrovertiefungen durch eine geeignete Orientierung auf der Ventildichtfläche 7 optimiert werden kann. Auch hier kann es vorgesehen sein, die Nutsegmente 35 auch oder ausschließlich auf dem Ventilsitz 9 auszubilden, je nach dem, was für die Schmierwirkung geeigneter ist oder weniger Kosten verursacht.

Figur 3c zeigt ein weiteres Ausführungsbeispiel der Mikrovertiefungen, die hier als Nuten 38 ausgebildet sind. Der gezeigte Ausschnitt entspricht in seiner Größe der Figur 3a und 3b. Die Nuten 38 verlaufen beispielsweise parallel zu einander und in tangentialer Richtung auf der Ventildichtfläche 7. In Figur 4 ist dies beispielhaft an der ersten Konusfläche 107 dargestellt. Es kann aber auch vorgesehen sein, dass sich die Nuten überkreuzen, wie dies in Figur 4 an der zweiten Konusfläche 207 dargestellt ist. Durch die Orientierung der Nuten 38, ihre Breite und ihre Tiefe lassen sich auch hier die Schmiereigenschaften einstellen und so optimieren.

Die Herstellung der Mikrovertiefungen 32, 35, 38 kann mit verschiedenen Techniken erfolgen. So eignet sich für Nuten 38 Feindrehen, Hartdrehen oder eine Strahlbearbeitung. Näpfchen 32 können beispielsweise durch Mikroprägen, Funkenerosion oder mit lithographischen oder elektrochemischen Verfahren eingebracht werden. Die gleichen Verfahren eignen sich auch für die Herstellung der Nutsegmente 35. Nach dem Einbringen der Mikrostruktur in Ventildichtfläche 7 oder Ventilsitz 9 ist es vorgesehen, die Oberfläche nachzubehandeln, beispielsweise durch Läppen, Feinschleifen oder Finishen. Welches Verfahren im einzelnen ausgewählt wird, hängt von der Art der Mikrovertiefungen, vom Material und von der Größe der zu bearbeitenden Fläche ab.

## Patentansprüche

1. Kraftstoffeinspritzventil für Brennkraftmaschinen, mit einem Ventilkörper (1), in dem in einer Bohrung (3) eine kolbenförmige Ventilnadel (5) angeordnet ist, und mit einem Ventilsitz (9), der am brennraumseitigen Ende der Bohrung (3) ausgebildet ist und der mit einer an der Ventilnadel (5) ausgebildeten Ventildichtfläche (7) zusammenwirkt, so dass durch die Längsbewegung der Ventilnadel (5) die Öffnung wenigstens einer am brennraumseitigen Ende des Ventilkörpers (1) ausgebildeten Einspritzöffnung (11) gesteuert wird,
**dadurch gekennzeichnet, dass** die Ventildichtfläche (7) und/oder der Ventilsitz (9) Mikrovertiefungen (32; 35; 38) aufweisen, die eine Tiefe zwischen 0,5 µm und 50 µm, vorzugsweise zwischen 3 µm und 20 µm aufweisen.

2. Kraftstoffeinspritzventil nach Anspruch 1, **dadurch gekennzeichnet, dass** die Mikrovertiefungen (32; 35; 38) einzeln und voneinander getrennt ausgebildet sind.

3. Kraftstoffeinspritzventil nach Anspruch 2, **dadurch gekennzeichnet, dass** die Mikrovertiefungen (32; 35; 38) als Näpfchen (32) ausgebildet sind.

4. Kraftstoffeinspritzventil nach Anspruch 3, **dadurch gekennzeichnet, dass** die Näpfchen (32) in Umfangsrichtung der Ventilnadel (5) gesehen einen kleineren Abstand zwischeneinander aufweisen als in Längsrichtung der Ventilnadel (5).

5. Kraftstoffeinspritzventil nach Anspruch 3, **dadurch gekennzeichnet, dass** die Näpfchen (32) in Umfangsrichtung der Ventildichtfläche (7) einen größeren Abstand zwischeneinander aufweisen als in Längsrichtung der Ventilnadel (5).

6. Kraftstoffeinspritzventil nach Anspruch 2, **dadurch gekennzeichnet, dass** die Mikrovertiefungen (32; 35; 38) einen Abstand (a) voneinander zwischen 5 µm und 500 µm aufweisen.

7. Kraftstoffeinspritzventil nach Anspruch 1, **dadurch gekennzeichnet, dass** die Mikrovertiefungen (32; 35; 38) als Nuten (38) ausgebildet sind.

8. Kraftstoffeinspritzventil nach Anspruch 1, **dadurch gekennzeichnet, dass** die Mikrovertiefungen (32; 35; 38) als Nutsegmente (35) ausgebildet sind.

9. Kraftstoffeinspritzventil nach Anspruch 7 oder 8, **dadurch gekennzeichnet, dass** sich die Mikrovertiefungen (32; 35; 38) zumindest teilweise überkreuzen.

10. Kraftstoffeinspritzventil nach Anspruch 7 oder 8, **dadurch gekennzeichnet, dass** die Mikrovertiefungen (32; 35; 38) in konzentrischen Kreisen um den gesamten Umfang der Ventildichtfläche (7) und/oder des Ventilsitzes (9) verlaufen.

11. Kraftstoffeinspritzventil nach Anspruch 1, **dadurch gekennzeichnet, dass** sich die Mikrovertiefungen (32; 35; 38) zumindest teilweise überlappen.

12. Kraftstoffeinspritzventil nach Anspruch 1, **dadurch gekennzeichnet, dass** die Mikrovertiefungen (32; 35; 38) eine Breite (b) zwischen 5 µm und 100 µm, vorzugsweise zwischen 10 µm und 50 µm aufweisen.

13. Kraftstoffeinspritzventil nach einem der vorstehenden Ansprüche, **dadurch gekennzeichnet, dass** die Mikrovertiefungen (32; 35; 38) durch Strahlbearbeitung, Laserbearbeitung, Hartdrehen, Mikroprägen, Funkenerosion oder durch lithographische oder elektrochemische Verfahren gefertigt sind.

14. Kraftstoffeinspritzventil nach Anspruch 7, **dadurch gekennzeichnet, dass** die Nuten (38) durch Feindrehen gefertigt sind.

15. Kraftstoffeinspritzventil nach Anspruch 13 oder 14, **dadurch gekennzeichnet, dass** die Mikrovertiefungen (32; 35; 38) nach dem Feinbearbeiten der Ventildichtfläche (7) und des Ventilsitzes (9) eingebracht sind und die Flächen anschließend durch Läppen, Feinschleifen oder Finishen nachbearbeitet sind.

## Claims

1. Fuel injection valve for internal combustion engines, having a valve body (2) in which a piston-shaped valve needle (5) is arranged in a bore (3), and having a valve seat (9) which is formed at the combustion-chamber-side end of the bore (3) and interacts with a valve sealing face (7) which is formed on the valve needle (5), so that the opening of at least one injection opening (11) which is formed at the combustion-chamber-side end of the valve body (1) is controlled by the longitudinal movement of the valve needle (5), **characterized in that** the valve sealing face (7) and/or the valve seat (9) has microdepressions (32; 35; 38) which have a depth of between 0.5 *µ*m and 50 *µ*m, preferably between 3 *µ*m and 20 *µ*m.

2. Fuel injection valve according to Claim 1, **characterized in that** the microdepressions (32; 35; 38) are formed individually and separately from one another.

3. Fuel injection valve according to Claim 2, **characterized in that** the microdepressions (32; 35; 38) are formed as wells (32).

4. Fuel injection valve according to Claim 3, **characterized in that** the wells (32) are spaced apart from one another to a lesser extent in the peripheral direction of the valve needle (5) than in the longitudinal direction of the valve needle (5).

5. Fuel injection valve according to Claim 3, **characterized in that** the wells (32) are spaced apart from one another to a greater extent in the peripheral direction of the valve sealing face (7) than in the longitudinal direction of the valve needle (5).

6. Fuel injection valve according to Claim 2, **characterized in that** the microdepressions (32; 35; 38) are spaced apart from one another with a spacing (a) of between 5 *µ*m and 500 *µ*m.

7. Fuel injection valve according to Claim 1, **characterized in that** the microdepressions (32; 35; 38) are formed as grooves (38).

8. Fuel injection valve according to Claim 1, **characterized in that** the microdepressions (32; 35; 38) are formed as groove segments (35).

9. Fuel injection valve according to Claim 7 or 8, **characterized in that** the microdepressions (32; 35; 38) at least partially intersect one another.

10. Fuel injection valve according to Claim 7 or 8, **characterized in that** the microdepressions (32; 35; 38) run in concentric circles around the entire circumference of the valve sealing face (7) and/or of the valve seat (9).

11. Fuel injection valve according to Claim 1, **characterized in that** the microdepressions (32; 35; 38) at least partially overlap one another.

12. Fuel injection valve according to Claim 1, **characterized in that** the microdepressions (32; 35; 38) have a width (b) of between 5 *µ*m and 100 *µ*m, preferably between 10 *µ*m and 50 *µ*m.

13. Fuel injection valve according to one of the preceding claims, **characterized in that** the microdepressions (32; 35; 38) are produced by means of blasting machining, laser machining, hard-turning, microstamping, electrical discharge machining or by means of lithographic or electrochemical methods.

14. Fuel injection valve according to Claim 7, **characterized in that** the grooves (38) are produced by means of precision turning.

15. Fuel injection valve according to Claim 13 or 14, **characterized in that** the microdepressions (32; 35; 38) are formed after the precision machining of the valve seat face (7) and of the valve seat (9), and the faces are subsequently remachined by means of lapping, precision grinding or finishing.

## Revendications

1. Injecteur de carburant pour des moteurs à combustion comportant un corps d'injecteur (1) muni d'une aiguille d'injecteur (5) en forme de piston logée dans un perçage (3) du corps et un siège de soupape (9) réalisé à l'extrémité du perçage (3) du côté de la chambre de combustion, coopérant avec une surface d'étanchéité (7) de l'aiguille d'injecteur (5) de façon que le mouvement longitudinal de l'aiguille d'injecteur (5) commande l'ouverture d'au moins un orifice d'injection (11) réalisé à l'extrémité côté chambre de combustion du corps d'injecteur (1),
**caractérisé en ce que**
la surface d'étanchéité de soupape (7) et/ou le siège de soupape (9) comportent des micro-cavités (32 ; 35 ; 38), ayant une profondeur comprise entre 0,5 µm et 50 µm et de préférence comprise entre 3 µm et 20 µm.

2. Injecteur de carburant selon la revendication 1,
**caractérisé en ce que**
les micro-cavités (32 ; 35; 38) sont réalisées isolément ou séparées les unes des autres.

3. Injecteur de carburant selon la revendication 2,
**caractérisé en ce que**
les micro-cavités (32 ; 35 ; 38) sont réalisées en forme de cuvette (32).

4. Injecteur de carburant selon la revendication 3,
**caractérisé en ce que**
les cuvettes (32) ont, vues dans la direction périphérique de l'aiguille d'injecteur (5), une distance plus faible entre elles que dans la direction longitudinale de l'aiguille d'injecteur (5).

5. Injecteur de carburant selon la revendication 3,
**caractérisé en ce que**
les cuvettes (32) ont dans la direction périphérique de la surface d'étanchéité de soupape (7) une distance plus grande entre elles que dans la direction longitudinale de l'aiguille de soupape (5).

6. Injecteur de carburant selon la revendication 2,
**caractérisé en ce que**
les micro-cavités (32 ; 35 ; 38) ont entre elles une distance (a) comprise entre 5 µm et 500 µm.

7. Injecteur de carburant selon la revendication 1,
**caractérisé en ce que**
les micro-cavités (32 ; 35 ; 38) sont réalisées sous la forme de rainures (38).

8. Injecteur de carburant selon la revendication 1,
**caractérisé en ce que**
les micro-cavités (32 ; 35 ; 38) sont réalisées sous la forme de segments de rainures (35).

9. Injecteur de carburant selon la revendication 7 ou la revendication 8,
**caractérisé en ce que**
les micro-cavités (32 ; 35 ; 38) se chevauchent au moins en partie.

10. Injecteur de carburant selon la revendication 7 ou 8,
**caractérisé en ce que**
les micro-cavités (32 ; 35 ; 38) sont situées sur des cercles concentriques suivant toute la périphérie de la surface d'étanchéité de soupape (7) et/ou du siège de soupape (9).

11. Injecteur de carburant selon la revendication 1,
**caractérisé en ce que**
les micro-cavités (32 ; 35 ; 38) se chevauchent au moins en partie.

12. Injecteur de carburant selon la revendication 1,
**caractérisé en ce que**
les micro-cavités (32 ; 35 ; 38) ont une largeur (b) comprise entre 5 µm et 100 µm et de préférence une largeur comprise entre 10 µm et 50 µm.

13. Injecteur de carburant selon l'une des revendications précédentes,
**caractérisé en ce que**
les micro-cavités (32 ; 35 ; 38) sont fabriquées par usinage par jet, par usinage par laser, par travail au tour, par micro-matriçage, par étincelage ou par des procédés de lithographie ou d'électrochimie.

14. Injecteur de carburant selon la revendication 7,
**caractérisé en ce que**
les rainures (38) sont fabriquées par un travail au tour de précision.

15. Injecteur de carburant selon la revendication 13 ou 14,
**caractérisé en ce que**
les micro-cavités (32 ; 35 ; 38) sont réalisées après l'usinage de finition de la surface d'étanchéité de soupape (7) et du siège de soupape (9) et les surfaces sont ensuite usinées en finition par rodage, meulage de précision ou finissage.
